# EUROPÄISCHE PATENTSCHRIFT

(11) **EP 2 175 825 B1**
(45) Veröffentlichungstag und Bekanntmachung des Hinweises auf die Patenterteilung: **04.11.2015**
(21) Anmeldenummer: 08774603.8
(22) Anmeldetag: 01.07.2008
(51) Int. Cl.: A61J 3/07, B30B 15/30

(54) **Vorrichtung zum Dosieren von pulverförmigem Füllgut**
Device for metering of powdery filling material
Dispositif de dosage d'un produit poudreux

(30) Priorität: 09.07.2007 DE 102007031856
(43) Veröffentlichungstag der Anmeldung: 21.04.2010
(73) Patentinhaber: Robert Bosch GmbH, 70442 Stuttgart (DE)
(72) Erfinder: SCHMIED, Ralf, 71691 Freiberg (DE); SCHLIPF, Jens, 71691 Freiberg A. N. (DE); BOEHRINGER, Walter, 73630 Remshalden (DE)
(86) Internationale Anmeldenummer: PCT/EP2008/058458
(87) Internationale Veröffentlichungsnummer: WO 2009/007275

(56) Entgegenhaltungen:
- WO-A-2004/004627
- DE-A1- 2 050 885
- DE-A1- 2 807 174
- DE-C1- 10 001 068
- JP-A- 57 199 533

## Beschreibung

### Stand der Technik .

Die Erfindung geht aus von einer Vorrichtung zum Dosieren von pulverförmigem Füllgut nach der Gattung des unabhängigen Anspruchs. Aus der DE 102 11 118 A1 ist bereits eine solche Vorrichtung bekannt, welche einen Füllgutbehälter aufweist, in dessen Boden Bohrungen ausgebildet sind. Die Bohrungen wirken mit Stopfstempeln und Übergabestempeln zusammen. Unterhalb des Bodens ist ein Stopfring angeordnet, der als Gegenhalter für die Stopfstempel wirkt. Zur Vermeidung von Pulververlusten ist vorgesehen, den Füllgutbehälter axial beweglich derart auszubilden, dass er während der Abwärtsbewegung der Stopfstempel gegen den Stopfring gedrückt werden kann. Dies erfolgt mittels Niederhalteelementen, welche synchron mit den Stopfstempeln bewegbar sind.

Aus der DE 100 01 068 C1 ist bereits eine Vorrichtung zum Dosieren und Abgeben von Pulver in Hartgelatinekapseln oder dergleichen bekannt. Diese umfasst eine schrittweise gedrehte Dosierscheibe, in deren Grund Bohrungen ausgebildet sind, die mit auf- und ab beweglichen Stopfstempeln zusammenwirken. Die Stopfstempel sind auf einem gemeinsamen Stopfstempelträger angeordnet und pressen beim Eintauchen in die Bohrungen das Pulver zu Presslingen. Um Brüche von Federn erkennen sowie eine Aussage über die Masse der Presslinge treffen zu können, sind Mittel vorgesehen, die den Federweg der dem Ausstoßstempel unmittelbar vorgeschalteten Stopfstempel erfassen.

Insbesondere bei der Pulverübergabe von klebrigen Produkten kann der Pulverpressling an dem Übergabestempel anhaften und somit nicht selbstständig in das bereitstehende Kapselunterteil fallen. In einer bekannten Lösung des Problems wird der Übergabestempel knapp oberhalb des Unterteilsegments solange in Lage gehalten, bis sich der Kapseltransport mit den kreisförmig angeordneten Unterteilsegmenten um einen gewissen Winkel weiterbewegt hat. Da die Oberkante der Kapselunterteile tiefer als die Oberkante des Uriterteilsegments liegt, werden dabei die Pulverpresslinge an der Oberkante des Unterteilsegments von den Übergabestempeln abgeschert und fallen dann entweder in die Kapselunterteile, oder sie bleiben am Bohrungsrand des Unterteilsegments kleben. Das ungleichmäßige Abbrechen der Pulverpresslinge führt jedoch zu Dosierungenauigkeiten und zu Produktverschleppung bzw. Verschmutzung sowie zu Problemen beim Verschließen der Kapseln. Es ist Aufgabe der Erfindung, die vorstehend genannten Nachteile zu beheben. Diese Aufgabe wird gelöst durch die Merkmale des unabhängigen Anspruchs.

### Vorteile der Erfindung

Die erfindungsgemäße Vorrichtung zum Dosieren von pulverförmigem Füllgut gemäß den Merkmalen des unabhängigen Anspruchs hat demgegenüber den Vorteil, dass ein sicheres Abklopfen der Pulverpresslinge während des Übergabevorgangs erreicht werden kann. Durch die zusätzliche Antriebseinheit kann eine so große Kraft auf die mit dem Füllgut in Kontakt stehenden Übergabestempel ausgeübt werden, dass aufgrund der spontanen Beschleunigung der schweren Übergabestempel einerseits und die Massenträgheit der sehr leichten Pulverpresslinge (Füllgut) andererseits eine Abreißkraft bewirkt wird, die größer ist als die seither wirksamen Anhaftungskräfte zwischen Übergabestempel und Pulverpressling. Die so abgelösten Pulverpresslinge legen ungehindert ihren weiteren Weg nach unten in das Kapselunterteil im freien Fall zurück.

In einer zweckmäßigen Weiterbildung ist vorgesehen, dass die Antriebseinheit den Übergabestempel entgegen der Übergaberichtung beschleunigt. Hier lässt ein vehementer Impuls bzw. Schlag gerade während der ausklingenden Abwärtsbewegung den Stempel plötzlich nach oben schießen, sodass besonders große Kräfte auf diesen einwirken.

Weitere zweckmäßige Weiterbildungen ergeben sich aus weiteren abhängigen Ansprüchen und aus der Beschreibung.

### Zeichnung

Ein Ausführungsbeispiel der erfindungsgemäßen Vorrichtung zum Dosieren von pulverförmigem Füllgut ist in der Zeichnung dargestellt und wird nachfolgend näher erläutert. So zeigen:
Die Figur 1 eine perspektivische Ansicht der Dosiervorrichtung,
die Figur 2 eine Schnittdarstellung durch die zusätzliche Antriebseinheit sowie
die Figur 3 eine um 90 Grad gegenüber Figur 2 gedrehte weitere Schnittansicht.

Die in der Figur 1 dargestellte Vorrichtung 10 zum Dosieren von pulverförmigem Füllgut dient in der pharmazeutischen Industrie zur Befüllung von Hartgelatinekapseln mit Arzneimitteln. Hierzu weist die Vorrichtung 10 einen Füllgutbehälter 12 für das Füllgut auf, der einen im Wesentlichen scheibenförmigen Boden und eine äußere, vertikal umlaufende Begrenzungswand besitzt. Im Boden sind in jeweils gleichen Winkelabständen Dosieröffnungen 14 beziehungsweise Dosieröffnungsgruppen ausgebildet, welche mit zumindest einem Übergabestempel 16 zusammenwirken. Die Übergabestempel 16 sind in einer Stempelführung 17, die in einen Querarm 26 integriert ist, beweglich gelagert. Der Querarm 26 ist Teil eines Bewegungssystems 24, über welches mit Hilfe der Säulen 25 ein Übergabehub für die Übergabestempel 16 erzeugt wird. Die Säulen 25 sind entsprechend auf- und abwärts bewegbar. In der Übergabestellung befinden sich unterhalb der Dosieröffnungen 14 in einem Kapselhalter 20 bereitstehende Kapselunterteile 22 zur Aufnahme des dosierten Füllguts.

Zusätzlich zu dem Bewegungssystem 24 können nun die Übergabestempel 16 durch eine Antriebseinheit 27 in Übergaberichtung relativ zu dem Querarm 26 bewegt werden. Bestandteil der Antriebseinheit 27 ist ein Pneumatikzylinder 36, mit dem über eine Senkschraube 40 ein Hubstößel 38 verbunden ist. Bei Aktivierung des Pneumatikzylinders 36 drückt der Hubstößel 38 gegen die Unterseite eines den Hubstößel 38 komplett überdeckenden Joches 34. Das Joch 34 wiederum ist über Schrauben 33 jeweils seitlich mit in Übergaberichtung orientierten Wellen 32 befestigt. Die Wellen 33 wiederum sind jeweils an ihren Enden über Verbindungsstifte 44 mit einem Übergabestempelhalter 30 verbunden. Im Übergabestempelhalter 30 ist ein Kamm 18 angeordnet zur Befestigung der Enden der Übergabestempel 16 mit dem Übergabestempelhalter 30. Übergabestempelhalter 30, Kamm 18, Wellen 32, Joch 34 und Schrauben 33 bilden eine zueinander feststehende Einheit, die sich in einer Führung 28 gegenüber dem Querarm 26 in oder entgegen der Übergaberichtung bewegen lässt. Die Führung 28 ist jeweils über eine Verschraubung 29 mit dem Querarm 26 bzw. dessen Stempelführung 17 fest verbunden.

Die Welle 32 durchdringt die Führung 28 über eine entsprechende Öffnung und ragt über eine Ausnehmung 46 in das Innere des Übergabestempelhalters 30 ein, um über den Verbindungsstift 44 mit diesem fest verbunden zu werden. Im Bereich der Ausnehmung 46 ist jeweils um die Welle 32 eine Feder 42 angeordnet, die sich an der Oberseite gegenüber der Führung 28, an der Unterseite gegenüber der Oberseite des Übergabestempelhalters 30 abstützt. Die Feder 42 dient dazu, die Baugruppe, bestehend aus Übergabestempelhalter 30, Wellen 32, Schrauben 33 und Joch 34 wieder zurück in die ursprüngliche Ausgangsposition nach einem erfolgten Hub entgegen der Übergaberichtung zu bringen. Weiterhin lässt sich der Figur 1 entnehmen, dass der Übergabestempelhalter 30 im Wesentlichen becherförmig geführt ist gegenüber der Führung 28. Dies hindert die Verschmutzung durch Füllgut.

Die soweit beschriebene Vorrichtung 10 dient der Dosierung des Füllguts in bereitstehende Kapselunterteile 22. Hierzu wird der Füllgutbehälter 12 schrittweise unter nicht dargestellte Stopfstempel bzw. in der Übergabeposition unter die Übergabestempel 16 gedreht. Während der Stillstandsphase des Füllgutbehälters 12 wird im Bereich der Dosieröffnungen 14 befindliches Füllgut, beispielsweise Pulver oder Pellets, durch eine Abwärtsbewegung des nicht dargestellten Stopfstempels in die Dosieröffnungen 14 eingedrückt. Im Bereich der Übergabestempel 16, in welchen die Dosieröffnungen 14 verbunden sind mit den darunter stehenden Kapselunterteilen 22, wird der Pulverpressling von dem Übergabestempel 16 durch eine Abwärtsbewegung des Bewegungssystems 24 in das jeweilige Kapselunterteil 22 übergeschoben. Insbesondere bei klebrigen Produkten oder durch statische Aufladung können Pulverpresslinge noch an den Übergabestempeln 16 haften bleiben. Dies wird nun verhindert durch die zusätzlich zum Bewegungssystem 24 vorgesehene Antriebseinheit 27, die durch eine Abklopfbewegung das Abfallen der Pulverpresslinge von den Übergabestempeln 16 unterstützt. Am Ende des beschriebenen Übergabehubs werden die Übergabestempel 16 durch die abgebremste Abwärtsbewegung verzögert. Nun tritt die Antriebseinheit 27, bestehend beispielsweise aus dem Pneumatikzylinder 36 und dem Hubstößel 38, in Aktion. Durch den Pneumatikzylinder 36 wird der Hubstößel 38 nach oben entgegen der Übergaberichtung beschleunigt und trifft mit voller Wucht auf die Unterseite des Jochs 34. Das Joch 34 ist mechanisch gekoppelt über die Wellen 32 mit den Verbindungsstiften 44 mit dem Übergabestempelhalter 30, sodass die Übergabestempel 16 einen kräftigen Ruck entgegen der Übergaberichtung vollführen. Die Übergabestempelhalterung 30 ist starr über den Kamm 18 mit den Köpfen der Übergabestempel 16 verbunden. Dieser vehemente Impuls beschleunigt die Übergabestempel 16 während der ausklingenden Abwärtsbewegung plötzlich nach oben. Die spontane Beschleunigung der schweren Übergabestempel 16 einerseits und die Massenträgheit der sehr leichten Pulverpresslinge andererseits bewirken eine Abreißkraft, die größer ist als die seither wirksamen Anhaftungskräfte zwischen Übergabestempel 16 und Pulverpressling. Der so abgelöste Pulverpressling legt nun ungehindert den weiteren Weg nach unten in das bereitstehende Kapselunterteil 22 im freien Fall zurück. Der relativ zu der Führung 28 nach oben bewegte Übergabestempelhalter 30 wird durch die Federn 42 wieder in die ursprüngliche Ausgangslage nach unten in Übergaberichtung gebracht.

Die beschriebene Vorrichtung zum Dosieren von pulverförmigem Füllgut eignet sich insbesondere für Pulverdosiervorrichtungen im pharmazeutischen Bereich. Sie ist jedoch hierauf nicht eingeschränkt. Auch sind Abwandlungen hinsichtlich der Antriebseinheit 27 möglich, ohne den Erfindungsgedanken zu verlassen. Wesentlich ist, dass eine hinreichend große Kraft auf den Übergabestempel 16 ausgeübt wird, sodass ein noch anhaftendes Füllgut mit einer so großen Kraft beaufschlagt wird, dass es von der Unterseite des Stempels 16 abfällt. Dies kann hydraulisch, pneumatisch oder elektrisch, beispielsweise durch einen Elektroantrieb, oder sonstige geeignete Antriebseinheiten erfolgen.

## Patentansprüche

1. Vorrichtung zum Dosieren von pulverförmigem Füllgut, mit einem Füllgutbehälter (12), an dessen Grund zumindest eine Dosieröffnung (14) angeordnet ist, mit zumindest einem Übergabestempel (16), der über ein Bewegungssystem (24, 25) in die Dosieröffnung (14) einführbar ist zur Übergabe des in der Dosieröffnung (14) befindlichen Füllguts in ein Behältnis (22), **dadurch gekennzeichnet, dass** zusätzlich zu dem Bewegungssystem (24, 25) eine Antriebseinheit (27) vorgesehen ist, zur Aufbringung einer Kraft auf den Übergabestempel (16), zum Lösen von am Übergabestempel (16) anhaftendem Füllgut.

2. Vorrichtung nach Anspruch 1, **dadurch gekennzeichnet, dass** die Antriebseinheit (27) zum Ausüben eines kurzzeitigen Stoßes auf den Übergabestempel (16) eingerichtet ist.

3. Vorrichtung nach einem der vorhergehenden Ansprüche, **dadurch gekennzeichnet, dass** die Antriebseinheit (27) zum Ausüben einer Kraft auf den Übergabestempel (16) entgegen der Übergaberichtung eingerichtet ist.

4. Vorrichtung nach einem der vorhergehenden Ansprüche, **dadurch gekennzeichnet, dass** die Antriebseinheit (27) hydraulisch, pneumatisch oder elektrisch betrieben ist.

5. Vorrichtung nach einem der vorhergehenden Ansprüche, **dadurch gekennzeichnet, dass** ein Übergabestempelhalter (30) vorgesehen ist, der der Befestigung der Übergabestempel (16) dient und der in Übergaberichtung relativ zu dem Bewegungssystem (24, 25) durch die Antriebseinheit (27) beweglich ist.

6. Vorrichtung nach Anspruch 5, **dadurch gekennzeichnet, dass** eine Führung (28) vorgesehen ist, um eine Relativbewegung zwischen dem Bewegungssystem (24, 25) und dem Übergabestempelhalter (30) zu ermöglichen.

7. Vorrichtung nach einem der vorhergehenden Ansprüche 5 oder 6, **dadurch gekennzeichnet, dass** ein von einem Zylinder (36), vorzugsweise ein Hydraulikzylinder (26), betätigter Hubstößel (38) gegen die Unterseite eines Jochs (34) drückt zur Bewegung des Übergabestempelhalters (30) und/oder des Übergabestempels (16).

8. Vorrichtung nach einem der vorhergehenden Ansprüche 6 oder 7, **dadurch gekennzeichnet, dass** zwischen Führung (28) und Übergabestempelhalter (30) zumindest eine Feder (42) angeordnet ist.

9. Vorrichtung nach einem der vorhergehenden Ansprüche 7 oder 8, **dadurch gekennzeichnet, dass** das Joch (34) über zumindest eine Welle (32) mit dem Übergabestempelhalter (30) verbunden ist.

10. Vorrichtung nach einem der vorhergehenden Ansprüche 8 oder 9, **dadurch gekennzeichnet, dass** die Feder (42) um die Welle (32) angeordnet ist.

## Claims

1. Device for dosing a pulverulent filling material, having a filling-material container (12), at least one metering opening (14) being disposed on the base thereof, having at least one transfer die (16) which for transferring the filling material, which is located in the metering opening (14), to a vessel (22) is introducible by way of a motion system (24, 25) into the metering opening (14), **characterized in that** additionally to the motion system (24, 25) a drive unit (27) for exerting a force on the transfer die (16) in order for filling material adhering to the transfer die (16) to be released is provided.

2. Device according to Claim 1, **characterized in that** the drive unit (27) is adapted for imparting a momentary impact on the transfer die (16).

3. Device according to one of the preceding claims, **characterized in that** the drive unit (27) is adapted for imparting a force which is opposed to the transfer direction on the transfer die (16).

4. Device according to one of the preceding claims, **characterized in that** the drive unit (27) is hydraulically, pneumatically, or electrically operated.

5. Device according to one of the preceding claims, **characterized in that** a transfer-die mount (30), which serves for fastening the transfer die (16) and is movable in relation to the motion system (24, 25) by the drive unit (27) in the transfer direction, is provided.

6. Device according to Claim 5, **characterized in that** a guide (28) for enabling relative movement between the motion system (24, 25) and the transfer-die mount (30) is provided.

7. Device according to one of preceding Claims 5 or 6, **characterized in that** a lifting tappet (38) which is actuated by a cylinder (36), preferably a hydraulic cylinder (26), presses against the lower side of a yoke (34), in order for the transfer-die mount (30) and/or the transfer die (16) to be moved.

8. Device according to one of preceding Claims 6 or 7, **characterized in that** at least one spring (42) is disposed between the guide (28) and the transfer-die mount (30).

9. Device according to one of preceding Claims 7 or 8, **characterized in that** the yoke (34) is connected to the transfer-die mount (30) by way of at least one shaft (32).

10. Device according to one of preceding Claims 8 or 9, **characterized in that** the spring (42) is disposed around the shaft (32).

## Revendications

1. Dispositif de dosage de produit de remplissage poudreux, comprenant un récipient de produit de remplissage (12), à la base duquel est disposée au moins une ouverture de dosage (14), comprenant au moins un poinçon de transfert (16) qui peut être introduit par le biais d'un système de déplacement (24, 25) dans l'ouverture de dosage (14) pour transférer le produit de remplissage se trouvant dans l'ouverture de dosage (14) dans un récipient (22), **caractérisé en ce qu'**en plus du système de déplacement (24, 25), il est prévu une unité d'entraînement (27) pour appliquer une force au poinçon de transfert (16), pour détacher le produit de remplissage adhérant au poinçon de transfert (16).

2. Dispositif selon la revendication 1, **caractérisé en ce que** l'unité d'entraînement (27) est prévue pour exercer un choc bref sur le poinçon de transfert (16).

3. Dispositif selon l'une quelconque des revendications précédentes, **caractérisé en ce que** l'unité d'entraînement (27) est prévue pour exercer une force sur le poinçon de transfert (16) à l'encontre de la direction de transfert.

4. Dispositif selon l'une quelconque des revendications précédentes, **caractérisé en ce que** l'unité d'entraînement (27) est entraînée de manière hydraulique, pneumatique ou électrique.

5. Dispositif selon l'une quelconque des revendications précédentes, **caractérisé en ce qu'**il est prévu un support de poinçon de transfert (30) qui sert à la fixation des poinçons de transfert (16) et qui peut être déplacé par l'unité d'entraînement (27) dans la direction de transfert par rapport au système de déplacement (24, 25).

6. Dispositif selon la revendication 5, **caractérisé en ce qu'**un guide (28) est prévu pour permettre un mouvement relatif entre le système de déplacement (24, 25) et le support de poinçon de transfert (30).

7. Dispositif selon l'une quelconque des revendications 5 ou 6, **caractérisé en ce qu'**un poussoir de levage (38) actionné par un cylindre (36), de préférence un cylindre hydraulique (26), presse contre le côté inférieur d'un étrier (34) pour déplacer le support de poinçon de transfert (30) et/ou le poinçon de transfert (16).

8. Dispositif selon l'une quelconque des revendications précédentes 6 ou 7, **caractérisé en ce qu'**entre le guide (28) et le support de poinçon de transfert (30) est disposé au moins un ressort (42).

9. Dispositif selon l'une quelconque des revendications précédentes 7 ou 8, **caractérisé en ce que** l'étrier (34) est connecté par le biais d'au moins un arbre (32) au support de poinçon de transfert (30).

10. Dispositif selon l'une quelconque des revendications précédentes 8 ou 9, **caractérisé en ce que** le ressort (42) est disposé autour de l'arbre (32).
